# EUROPÄISCHE PATENTSCHRIFT

(11) **EP 0 621 361 B1**
(45) Veröffentlichungstag und Bekanntmachung des Hinweises auf die Patenterteilung: **20.05.1998**
(21) Anmeldenummer: 94105669.9
(22) Anmeldetag: 13.04.1994
(51) Int. Cl.: D04B 21/18, D04B 21/20

(54) **Verfahren zur Herstellung eines in Längsrichtung hochelastisch dehnbaren Trägerbandes und ein danach gefertigtes Trägerband**
Method for making an in-length direction highly elastic, stretchable support strap and support strap obtained this way
Procédé pour la fabrication d'une bretelle à grande élasticité dans le sens de la longueur et bretelle ainsi obtenue

(30) Priorität: 23.04.1993 AT 799/93
(43) Veröffentlichungstag der Anmeldung: 26.10.1994
(73) Patentinhaber: Triumph International Aktiengesellschaft, 80335 München (DE)
(72) Erfinder: Grahammer, Günter, A-6890 Lustenau (AT)
(74) Vertreter: Hefel, Herbert, Dipl.-Ing.

(56) Entgegenhaltungen:
- DE-C- 865 346
- FR-A- 2 079 718
- FR-A- 2 444 739
- US-A- 3 025 859
- US-A- 3 258 941

## Beschreibung

Die Erfindung bezieht sich auf ein Verfahren zur Herstellung eines in Längsrichtung hochelastisch dehnbaren Trägerbandes auf Häkelgalonmaschinen oder Raschelmaschinen und auf ein danach gefertigtes Trägerband.

Trägerbänder der erläuterten Art sind bekannt, sie werden bevorzugt als Trägerband für Büstenhalter verwendet. Aufgrund ihrer Elastizität vermögen sie den Bewegungen des Körpers oder der Körperteile der Trägerin zu folgen, so daß das von ihnen gehaltene Bekleidungsstück keine oder nur geringe Zug- bzw. Druckspannungen auf den Körper der Trägerin dieses Bekleidungsstückes ausübt. Ein solches Trägerband verläuft über die Schulter der das Bekleidungsstück tragenden Person, wobei der Längsmittelteil des Tragbandes als Auflage dient und die beidseitig anschließenden Trägerbandabschnitte, die entlang der Brust bzw. des Rückens der Trägerin verlaufen, endseitig mit dem Bekleidungsstück in geeigneter Form verbunden sind.

In der DE-C-865 346 werden auf Raschelmaschinen hergestellte Bander beschrieben, in welche elastische Schußfaden unter variabler Vorspannung eingearbeitet werden, um die Breite des fertigen Bandes in gewunschtem Maße zu variieren. Es erfolgt jedoch keine gleichzeitige Verarbeitung von elastischen und unelastischen Schuß- bzw. Kettfäden.

Aufgabe und Ziel der Erfindung ist es nun, ein Verfahren vorzuschlagen, nach dem solche Bänder auf Häkelgalonmaschinen oder Raschelmaschinen gefertigt werden können, da ein Fertigungsverfahren auf solchen Maschinen eine fast unbegrenzte Mustermöglichkeit gestattet, was für einen modischen Strömungen stark untenvorfenen Artikel außerordentlich wichtig ist. Gemäß der Erfindung ist zur Lösung dieser Aufgabe vorgesehen, daß mindestens zwei Scharen von Schußfäden unterschiedlicher Dehnbarkeit eingelegt werden, wobei die hochelastischen Schußfäden der einen Schar unter Vorspannung in den Trägerbandabschnitten mit kleiner Breite verlegt werden und die nicht dehnbaren, die unelastischen Schußfäden der anderen Schar in den Trägerbandabschnitten mit der größeren Breite verlegt werden, und im Übergangsbereich der Trägerbandabschnitte mit den unterschiedlichen Breiten die Schußfäden beider Scharen als Schuß eingelegt werden.

Ein nach diesem Verfahren gefertigtes Trägerband ist Gegenstand von Anspruch 2. Die Breite des Längsmittelbereiches ist gegenüber den Breiten der beidseitig daran anschließenden Trägerbandabschnitte vergrößert und das Trägerband weist Kettfäden und quer dazu eingebrachte Schußfäden auf, wobei mindestens zwei Scharen von Kettfäden vorgesehen sind und zumindest die Kettfäden der einen Schar hochelastisch sind und das Trägerband der Länge nach durchlaufen und die Kettfäden der anderen Schar zu Maschenstäbchen verlegt sind. Weiters sind mindestens zwei Scharen von Schußfäden unterschiedlicher Dehnbarkeit vorgesehen, wobei die Schußfäden der einen Schar hochelastisch und unter Vorspannung in den Trägerbandabschnitten mit der kleinen Breite verlegt sind und die Schußfäden der anderen Schar unelastisch und im Längsmittelbereich des Trägerbandes mit der größeren Breite verlegt sind, und im Übergangsbereich der Trägerbandabschnitte mit den unterschiedlichen Breiten die Schußfäden beider Scharen als Schuß eingetragen sind.

Anhand der Zeichnung wird die Erfindung schematisch veranschaulicht. Fig. 1 zeigt die Umrißkontur eines ungestreckten in die Ebene ausgebreiteten Trägerbandes; Fig.2 veranschaulicht schematisch den Verlauf der einzelnen Fäden bzw. Fadenscharen.

Fig. 1 veranschaulicht in Draufsicht die Umrißkontur des in die Ebene ausgebreiteten, ungestreckten Trägerbandes von der Länge L mit einem Längsmittelabschnitt M und den beiden daran anschließenden Trägerbandabschnitten A mit den jeweiligen dazwischenliegenden Übergangsbereichen Ü. Wie ersichtlich, ist die Breite B des Längsmittelabschnittes M des Trägerbandes gegenüber den Breiten b der beidseitig daran anschließenden Trägerbandabschnitten A vergrößert.

Ein Band dieser Art kann endlos auf einer Häkelgalonmaschine oder Raschelmaschine erzeugt werden, wobei sich die einzelnen vorstehend bezeichneten Abschnitte rapportmäßig wiederholen, Zu diesem Zweck sind zwei Scharen von Kettfäden 1 und 2 vorgesehen. Die Kettfäden 2 der einen Schar sind hochelastisch dehnbar und laufen mehr oder weniger gerade in Längsrichtung des Bandes durch. Die Kettfäden 1 der anderen Schar sind unelastisch. Der Begriff "unelastisch" ist hier und im folgenden in Relation zu "hochelastisch" zu verstehen, d.h., die Streck- bzw. Dehnbarkeit dieser unelastischen Fäden ist sehr gering und beträgt nur wenige Prozent. Die nichtelastischen Kettfäden 1 sind zu sogenannten Maschenstäbchen verlegt. Die hochelastischen Kettfäden 2 sind in die Maschenstäbchen eingebunden. Ein Maschenstäbchen kann entweder nur einen hochelastischen Kettfaden 2 umschließen, es ist aber auch möglich, den nichtelastischen Kettfaden 1 so zu verlegen, daß er zwei benachbart liegende hochelastische Kettfäden 2 erfaßt. Über die Breite B des zu fertigenden Trägerbandes sind eine Vielzahl von solchen Kettfäden dieser beiden Scharen vorgesehen, jedoch werden hier zu Zwecken der Übersichtlichkeit nur die Grundstruktur des Bandes bildenden Fäden bzw. Fadenscharen einzeln dargestellt.

Wie bei Häkelgalonmaschinen und Raschelmaschinen üblich, werden nun diese in der erwähnten Weise verlaufenden Scharen von Kettfäden durch Schußfäden gebunden. Dabei sind hier mindestens zwei Scharen von Schußfäden unterschiedlicher Dehnbarkeit vorgesehen, wobei die Schußfäden 3 der einen Schar hochelastisch sind, die Schußfäden 4 der anderen Schar jedoch unelastisch. Der Begriff "Schar" im Sinne dieser Erfindung bezeichnet entweder einen einfachen Schußfaden bzw. mehrere Fäden, die zu einem Schußfaden vereinigt sind.

In den Abschnitten A und M, in welchen das Band über die jeweilige Länge dieses Abschnittes eine gleichbleibende Breite aufweist, ist jeweils nur ein Schußfaden der einen Schar schußmäßig über die Breite des Bandes eingelegt. Im breiten Längsmittelabschnitt M ist der unelastische Schußfaden 4 über die ganze Breite des Bandes verlegt, in den schmalen Trägerbandabschnitten A ist der elastische Schußfaden 3 unter entsprechender Vorspannung schußmäßig eingetragen, und zwar über die ganze Breite des Bandes. In den Übergangsbereichen Ü hingegen sind beide Schußfäden 3 und 4 schußmäßig über die Breite des Bandes verlegt. In den schmalen Trägerbandabschnitten A verläuft der unelastische Schußfaden 4 nach Art eines Kettfadens in Längsrichtung des Bandes mit, in analoger Form gilt dies für den elastischen Schußfaden 3 im breiten Längsmittelabschnitt M. Die hier erwähnten Fäden bzw. Fadenscharen bilden die Grundstruktur des Bandes. Es ist möglich und liegt im Rahmen der Erfindung, für Musterzwecke noch zusätzlich andere Fäden und Fadenscharen mit einzubinden und mustermäßig zu verlegen, und zwar in jener Vielfalt, die solche Häkelgalonmaschinen und Raschelmaschinen erlauben.

Solange das zu fertigende Band im Nadelbereich der Maschine liegt, durch deren Bewegung das Band gebildet wird, ist das Band bzw. sind die Kettfäden gestreckt, so daß in diesem Bereich der Maschine das entstehende Band über seine hier verlaufende Länge eine einheitliche Breite B besitzt, wie dies die Schemazeichnung nach Fig. 2 veranschaulicht. Erst wenn das Band diesen Bereich der Maschine verlassen hat, entfalten die unter Vorspannung verlegten gummielastischen Schußfäden 3 ihre Wirkung, wobei sich die Trägerbandabschnitte A hinsichtlich ihrer Breite verjüngen, wie dies Fig. 1 veranschaulicht. Das so gefertigte Trägerband ist in Längsrichtung erheblich streckbar, die Streckbarkeit in Querrichtung ist jedoch sehr gering.

In der vorliegenden Beschreibung wurden als Kettfäden alle jene Fäden bezeichnet, deren Haupterstreckungsrichtung in Längsrichtung des Trägerbandes verläuft, unabhängig davon, ob sie maschenmäßig verlegt oder anderweitig in das Band eingetragen sind. Der Ausdruck Kettfäden bezieht sich also nur auf den Verlauf der entsprechenden Fäden innerhalb des Trägerbandes, nicht aber auf die Art seiner Eintragung oder Einbindung.

## Patentansprüche

1. Verfahren zur Herstellung eines in Längsrichtung hochelastisch dehnbaren Trägerbandes, wobei das fertige Trägerband in Längsrichtung aufeinanderfolgende Bandabschnitte (A, M) unterschiedlicher Breite (B, b) besitzt und zwischen den Bandabschnitten (A, M) unterschiedlicher Breite (B, b) Übergangsbereiche (Ü) mit sich ändernder Breite aufweist, auf Häkelgalonmaschinen oder Raschelmaschinen, gekennzeichnet dadurch, daß in Längsrichtung des Bandes mindestens zwei Scharen von Kettfäden (1, 2) verlegt werden, von welchen die Kettfäden (2) einer Schar hochelastisch sind und das Trägerband der Länge nach durchlaufen und die Kettfäden (1) einer anderen Schar als Maschenstäbchen verlegt sind, daß mindestens zwei Scharen von Schußfäden (3, 4) unterschiedlicher Dehnbarkeit eingelegt werden, wobei die hochelastischen Schußfäden (3) einer Schar unter Vorspannung in den Trägerbandabschnitten mit kleiner Breite (b) verlegt werden und die nicht dehnbaren, unelastischen Schußfäden (4) einer anderen Schar in den Trägerbandabschnitten mit der größeren Breite (B) verlegt werden, und im Übergangsbereich (Ü) der Trägerbandabschnitte (A, M) mit den unterschiedlichen Breiten (B, b) die Schußfäden (3, 4) der mindestens zwei Scharen als Schuß eingelegt werden.

2. Auf einer Häkelgalonmaschine oder Raschelmaschine gemäß dem Verfahren nach Anspruch 1 gefertigtes Trägerband für Damenunterbekleidung mit aufeinander folgenden Bandabschnitten (A,M) unterschiedlicher Breite (B,b), bei dem die Breite (B) des Längsmittelbereiches (M) gegenüber den Breiten (b) der beidseitig daran anschließenden Trägerbandabschnitte (A) vergrößert ist und zwischen den Trägerbandabschnitten (A,M) unterschiedlicher Breite (B,b) Übergangsbereiche (Ü) mit sich ändernder Breite liegen, und das Trägerband Kettfäden (1, 2) und quer dazu eingebrachte Schußfäden (3, 4) aufweist, dadurch gekennzeichnet, daß mindestens zwei Scharen von Kettfäden (1, 2) vorgesehen sind und zumindest die Kettfäden (2) einer Schar hochelastisch sind und das Trägerband der Länge nach durchlaufen und die Kettfäden (1) einer anderen Schar zu Maschenstäbchen verlegt sind und mindestens zwei Scharen von Schußfäden (3, 4) unterschiedlicher Dehnbarkeit vorgesehen sind, wobei die Schußfäden (3) einer Schar hochelastisch und unter Vorspannung in den Trägerbandabschnitten (A) mit der kleinen Breite (b) verlegt sind und die Schußfäden (4) einer anderen Schar unelastisch und im Längsmittelbereich (M) des Trägerbandes mit der größeren Breite (B) verlegt sind, und im Übergangsbereich (Ü) der Trägerbandabschnitte (A. M) mit den unterschiedlichen Breiten (B, b) die Schußfäden (3, 4) der mindestens zwei Scharen als Schuß eingetragen sind.

3. Auf einer Häkelgalonmaschine oder Raschelmaschine gefertigtes Trägerband nach Anspruch 2, dadurch gekennzeichnet, daß die hochelastischen Schußfäden (3) den breiten Trägerbandabschnitt (M) und die nichtelastischen Schußfaden (4) die schmalen Trägerbandabschnitte (A) im wesentlichen jeweils gerade ohne Querverlegung in Längsrichtung durchlaufen.

4. Auf einer Häkelgalonmaschine oder Raschelmaschine gefertigtes Trägerband nach Anspruch 2, dadurch gekennzeichnet, daß die zu Maschenstäbchen verlegten Kettfäden (1) ) unelastisch sind.

5. Auf einer Häkelgalonmaschine oder Raschelmaschine gefertigtes Trägerband nach Anspruch 2, dadurch gekennzeichnet, daß die hochelastischen Kettfäden (2) in die Maschenstäbchen eingebunden sind.

6. Auf einer Häkelgalonmaschine oder Raschelmaschine gefertigtes Trägerband nach einem der Ansprüche 2 bis 5, dadurch gekennzeichnet, daß die Schußfäden (3, 4) über die gesamte Breite des Bandes verlegt sind.

7. Auf einer Häkelgalonmaschine oder Raschelmaschine gefertigtes Trägerband nach einem der Ansprüche 2 bis 6, dadurch gekennzeichnet, daß außer den jeweils beiden Scharen von Kett- (1, 2) und Schußfäden (3, 4) ungleicher Dehnbarkeit weitere Fäden bzw. Fadenscharen mustermäßig eingebunden sind.

## Claims

1. A method for the manufacture on crochet galloon machines or raschel knitting machines of a shoulder strap stretchable in a highly resilient manner in the longitudinal direction, the finished shoulder strap having strap portions (A, M) of differing width (B, b) arranged successively in the longitudinal direction and having transition regions (Ü) of varying width arranged between the strap portions (A, M) of differing width (B, b), characterised in that at least two groups of warp threads (1, 2) are laid in the longitudinal direction of the strap, the warp threads (2) of one group being highly resilient and running lengthwise through the shoulder strap and the warp threads (1) of another group being laid as wales, in that at least two groups of weft threads (3, 4) having differing stretching ability are laid-in, the highly resilient weft threads (3) of one group being laid with pre-tensioning in the shoulder strap portions of narrow width (b) and the non-stretchable, non-resilient weft threads (4) of another group being laid in the shoulder strap portions of greater width (B), and the weft threads (3, 4) of the at least two groups being laid-in as weft in the transition region (Ü) between the shoulder strap portions (A, M) having differing widths (B, b).

2. A female-underclothing shoulder strap with successive strap portions (A, M) of differing width (B, b) which has been manufactured on a crochet galloon machine or raschel knitting machine in accordance with the method according to Claim 1, in which shoulder strap the width (B) of the longitudinal central region (M) is greater than the widths (b) of the shoulder strap portions (A) to either side thereof, transition regions (Ü) of varying width lie between the shoulder strap portions (A, M) of differing width (B, b) and the shoulder strap has warp threads (1, 2) and weft threads (3, 4) placed transversely to the latter, characterised in that at least two groups of warp threads (1, 2) are provided and at least the warp threads (2) of one group are highly resilient and run lengthwise through the shoulder strap and the warp threads (1) of another group are laid to form wales, and at least two groups of weft threads (3, 4) of differing stretching ability are provided, the weft threads (3) of one group being laid in the shoulder strap portions (A) of narrow width (b) in a highly resilient manner and with pre-tensioning and the weft threads (4) of another group being laid in the longitudinal central region (M) of the shoulder strap of greater width (B) in a non-resilient manner, and the weft threads (3, 4) of the at least two groups being placed as weft in the transition region (Ü) between the shoulder strap portions (A, M) having differing widths (B, b).

3. A shoulder strap in accordance with Claim 2 manufactured on a crochet galloon machine or a raschel knitting machine, characterised in that the highly resilient weft threads (3) and the non-resilient weft threads (4) run through the wide shoulder strap portion (M) and the narrow shoulder strap portions (A) respectively in a substantially straight manner without transverse displacement in the longitudinal direction.

4. A shoulder strap in accordance with Claim 2 manufactured on a crochet galloon machine or raschel knitting machine, characterised in that the warp threads (1) laid to form wales are non-resilient.

5. A shoulder strap in accordance with Claim 2 manufactured on a crochet galloon machine or a raschel knitting machine, characterised in that the highly resilient warp threads (2) are interwoven with the wales.

6. A shoulder strap in accordance with any one of Claims 2 to 5 manufactured on a crochet galloon machine or a raschel knitting machine, characterised in that the weft threads (3, 4) are laid over the entire width of the strap.

7. A shoulder strap in accordance with any one of Claims 2 to 6 manufactured on a crochet galloon machine or a raschel knitting machine, characterised in that, in addition to the two groups of warp threads (1, 2) and weft threads (3, 4) of different stretching ability present in each case, further threads or thread groups are interwoven in a pattern.

## Revendications

1. Procédé de fabrication d'une bande de support fortement extensible dans la direction longitudinale, dans lequel la bande de support finie possède des sections (A, M) successives dans la direction longitudinale de largeurs (B, b) différentes et présente entre les sections de bande (A, M) de largeurs (B, b) différentes des zones de transition (Ü) de largeur variable, sur des machines à crochets pour galons ou des métiers Raschel, caractérisé en ce qu'on dépose dans la direction longitudinale de la bande au moins deux ensembles de fils de chaîne (1, 2), parmi lesquels les fils de chaîne (2) d'un ensemble sont fortement extensibles et courent sur la longueur de la bande de support et les fils de chaîne (1) d'un autre ensemble sont déposés sous la forme de colonnes de mailles, en ce qu'on insère au moins deux ensembles de fils de trame (3,4) de différente extensibilité, on dépose les fils de trame fortement extensibles (3) d'un ensemble sous tension préalable dans les sections de la bande de support de plus faible largeur (b) et on dépose les fils de trame non extensibles (4) d'un autre ensemble dans les sections de la bande de support de plus grande largeur (B), et on insère les fils de trame (3, 4) des au moins deux ensembles à titre de trame dans la zone de transition (Ü) des sections (A, M) de la bande de support de largeurs (B, b) différentes.

2. Bande de support fabriquée selon le procédé de la revendication 1 sur une machine à crochets pour galons ou un métier Raschel pour sous-vêtement de dames avec des sections de bande successives (A, M) de largeurs (B, b) différentes, dans laquelle la largeur (B) de la zone centrale longitudinale (M) est supérieure aux largeurs (b) des sections de bande (A) qui s'y raccordent des deux côtés et des zones de transition (Ü) de largeur variable sont situées entre les sections de bande (A, M) de largeurs (B, b) différentes, et la bande de support présente des fils de chaîne (1, 2) et des fils de trame (3, 4) insérés transversalement à ceux-ci, caractérisée en ce qu'on utilise au moins deux ensembles de fils de chaîne (1, 2) et au moins les fils de chaîne (2) d'un ensemble sont fortement extensibles et courent sur la longueur de la bande de support et les fils de chaîne (1) d'un autre ensemble sont déposés sous forme de colonnes de mailles et on utilise au moins deux ensembles de fils de trame (3, 4) de différente extensibilité, les fils de trame (3) d'un ensemble étant fortement extensibles et étant déposés sous tension préalable dans les sections (A) de la bande de support de plus faible largeur (b) et les fils de trame (4) d'un autre ensemble étant non extensibles et étant déposés dans la zone centrale longitudinale (M) de la bande de support de plus grande largeur (B), et les fils de trame (3, 4) des au moins deux ensembles étant insérés à titre de trame dans la zone de transition (Ü) des sections (A, M) de la bande de support de différentes largeurs (B, b).

3. Bande de support fabriquée sur une machine à crochets pour galons ou un métier Raschel selon la revendication 2, caractérisée en ce que les fils de trame fortement extensibles (3) de la section de bande large (M) et les fils de trame non extensibles (4) courent sur les sections de bande étroites (A) en substance respectivement en ligne droite ou en dépose transversale dans la direction longitudinale.

4. Bande de support fabriquée sur une machine à crochets pour galons ou un métier Raschel selon la revendication 2, caractérisée en ce que les fils de chaîne (1) déposées sous forme de colonnes de mailles ne sont pas extensibles.

5. Bande de support fabriquée sur une machine à crochets pour galons ou un métier Raschel selon la revendication 2, caractérisée en ce que les fils de chaîne fortement extensibles (2) sont intégrés aux colonnes de mailles.

6. Bande de support fabriquée sur une machine à crochets pour galons ou un métier Raschel selon l'une quelconque des revendications 2 à 5, caractérisée en ce que les fils de trame (3, 4) sont déposés sur toute la largeur de la bande.

7. Bande de support fabriquée sur une machine à crochets pour galons ou un métier Raschel selon l'une quelconque des revendication 2 à 6, caractérisée en ce que d'autres fils ou ensembles de fils sont intégrés selon un motif, en dehors des deux ensembles respectifs de fils de chaîne (1, 2) et de fils de trame (3, 4) d'extensibilité inégale.
